# EUROPÄISCHE PATENTSCHRIFT

(11) **EP 0 304 391 B1**
(45) Veröffentlichungstag und Bekanntmachung des Hinweises auf die Patenterteilung: **06.07.1994**
(21) Anmeldenummer: 88710020.4
(22) Anmeldetag: 11.08.1988
(51) Int. Cl.: D06F 23/02

(54) **Trommelwaschmaschine**
Drum washing machine
Machine à laver à tambour

(30) Priorität: 11.08.1987 DE 3726651
(43) Veröffentlichungstag der Anmeldung: 22.02.1989
(73) Patentinhaber: Miele & Cie. GmbH & Co., D-33332 Gütersloh (DE)
(72) Erfinder: Meynberg, Wolfgang, D-3150 Peine (DE); Beier, Christian, D-4830 Gütersloh (DE); Hüttemann, Wilfried, D-4800 Bielefeld 15 (DE); Stork, Fried. Wilh., D-4830 Gütersloh (DE)

(56) Entgegenhaltungen:
- FR-A- 411 880
- FR-A- 1 299 679
- GB-A- 390 470
- GB-A- 673 887
- US-A- 2 584 070
- US-A- 2 734 368

## Beschreibung

Die Erfindung bezieht sich auf eine Trommelwaschmaschine mit einer in einem Laugenbehälter gelagerten Wäschetrommel, die um eine im wesentlichen horizontal angeordnete Drehachse drehbar ist, die in ihrem Inneren mindestens eine im wesentlichen **v**-förmige Trommelrippe aufweist, wobei die Trommelrippe an ihren dem Waschgut zugewandten Seiten mit Wasserauslaßöffnungen versehen ist und der Trommelmantel im Bereich der axialen Mittellinie der Trommelrippen mit beidseitig im Bezug auf die Drehrichtung, eine Schöpfwirkung verursachenden Wassereinlaßöffnungen ausgebildet ist.

Aus der DE-OS 35 27 724 ist bereits eine Trommelwaschmaschine unter Verwendung von Trommelrippen bekannt, bei denen man das Prinzip der Schöpfrippe ausnutzen will, um die Durchfeuchtungszeit zu verkürzen und insgesamt mit einer reduzierten freien Flotte zu arbeiten. Die in dem vorgenannten Stand der Technik dargestellte Aufbauform sieht vor, im Trommelmantel unterhalb der Trommelrippen schaufelförmige Wassereinlaßöffnungen anzuordnen. Dadurch soll sich die Trommelrippe während des Waschvorgangs beim Eintauchen in die freie Flotte mit der Waschflüssigkeit füllen und diese bei weiterer Drehung aus der Flotte heraus transportieren. Durch in der Trommelrippe vorgesehene Wasseraustrittsöffnungen soll die in der Trommelrippe gespeicherte Flüssigkeit von oben auf die Wäsche rieseln und die Durchfeuchtung des Wäschepostens unterstützen.

Ein Nachteil der vorbeschriebenen Ausbildung ist insbesondere darin zu sehen, daß die Wassereinlaßöffnungen zur Trommelrippe nur nach einer Seite hin geöffnet sind, so daß die Schöpfwirkung nur in einer Drehrichtung der Trommel ausgenutzt werden kann.

Weiterhin ist bereits in der älteren DE-OS 14 85 070 eine Waschmaschine beschrieben, bei der ebenfalls die Schöpfwirkung einer Trommelrippe nutzbar sein soll. Bei dieser vorgeschlagenen Lösung ist die Ausbildung auf unterschiedlicher Drehrichtung ausgerichtet, jedoch werden am Außenmantel der Trommel regelrechte Einlaßkanäle mit einer in der Mitte geteilten Trommelrippe vorgesehen.

Der Aufbau einer nach der DE-OS 14 85 070 vorgeschlagenen Trommelrippe ist jedoch konstruktiv aufwendig und kompliziert. Weiterhin werden sich bei einer derartigen Trommel Schwierigkeiten unter der Belastung des Schleuderverfahrens ergeben. Ebenfalls dürften sich dabei störende Geräusche bemerkbar machen. Deshalb wird die so vorgeschlagene Aufbauform für eine Haushaltwaschmaschine kaum in Frage kommen.

Eine Trommelwaschmaschine der eingangs genannten Art wird in der US-A-25 84 070 (Figur 2) beschrieben. Hierbei weist der Trommelmantel Wassereinlaßöffnungen auf, welche als beidseitig nach außen herausgeformte, die Trommelmantelfläche überragende Schaufelelemente ausgebildet sind. Durch eine solche Anordnung wird bei Drehung der Trommel die Schöpfwirkung des in Drehrichtung ausgebildeten Schaufelelements durch das gegenüberstehende Schaufelelement, welches diesem in bezug auf die Drehrichtung vorgelagert ist, größtenteils wieder aufgehoben. Es gelangt daher nur sehr wenig Flüssigkeit in die Trommelrippe, was eine optimale Befeuchtung der Wäsche von oben verhindert.

Zudem besitzt die Trommelrippe dieses Ausführungsbeispiels in ihrem gesamten Bereich Wasserauslaßöffnungen. Hierdurch ist ein Transport der wenigen aufgenommenen Waschflüssigkeit bei der Drehbewegung der Trommel über den Wasserspiegel hinaus kaum möglich. Die Nachteile dieser Ausführungsform liegen also darin, daß einerseits bei Drehung der Trommel zu wenig Wasser in das Innere der Trommelrippe hineingelangt und andererseits diese geringe Menge bei einer Bewegung der Rippe über den Wasserspiegel hinaus sofort wieder verloren wird und von oben auf die Wäsche zur besseren Durchfeuchtung rieseln kann.

Der Erfindung liegt die Aufgabe zugrunde, eine Trommelwaschmaschine der eingangs genannten Art mit einer schöpfenden Trommelrippe auszubilden, die in beiden Drehrichtungen der Trommel während des Waschgangs wirksam ist und die einen konstruktiv einfachen Aufbau aufweist.

Die Lösung dieser Aufgabe wird durch die im Hauptanspruch angegebenen Merkmale erzielt. Zweckmäßige Ausgestaltungen und Weiterbildungen der Erfindung ergeben sich aus dem nachfolgenden Unteranspruch.

Gegenüber dem vorbekannten Stand der Technik weist die erfindungsgemäße Lösung den Vorteil auf, daß die Trommelrippen in beiden Drehrichtungen der Wäschetrommel die Schöpfwirkung ausnutzen. Weiterhin sind durch die konstruktiv einfache Aufbauform Änderungen an bestehenden Systemen leicht durchführbar. Darüber hinaus bringen die auf die Schöpfwirkung abzielenden Änderungen der Trommel keine negativen Auswirkungen für den Schleudergang, der in derartigen

Waschmaschinen meist mit sehr hohen Drehzahlen am Ende des Waschgangs durchgeführt wird. Es dürfte hier kaum zu einer höheren Geräuschentwicklung kommen, und die Stabilität der Trommel ist weiterhin gewährleistet.

Ein Ausführungsbeispiel der Erfindung ist in den Zeichnungen schematisch dargestellt und wird nachstehend näher erläutert. Es zeigen:
- Fig. 1: ausschnittsweise den Teil einer Wäschetrommel im Bereich einer eingesetzen Trommelrippe in Richtung auf den äußeren Trommelmantel gesehen,
- Fig. 2: ausschnittsweise eine Trommelrippe im Detail im Schnitt,
- Fig. 3: eine weitere Ausführungsform der Wassereinlaßöffnungen für eine Trommelrippe im Detail im Schnitt,
- Fig. 4: in einer Prinzipdarstellung die Trommel einer Trommelwaschmaschine mit einer eingesetzten Trommelrippe, wobei hier die Schöpfwirkung der Rippe in positiver Drehrichtung in drei unterschiedlichen Bewegungsabschnitten dargestellt ist.

In der Fig. 1 ist die Trommel einer Trommelwaschmaschine mit (1) bezeichnet. In dem Trommelmantel (2) ist eine Trommelrippe (3) durch Falzverbindung in bekannter Weise eingesetzt. Unterhalb der Trommelrippe (3) sind im Trommelmantel (2) nebeneinander Wassereinlaßöffnungen (4) angeordnet.

In der Fig. 1 sind die Einzelheiten der Trommelrippe (3) und der Wassereinlaßöffnungen (4) näher dargestellt. Die Wassereinlaßöffnungen (4) sind vorzugsweise im Bereich der axialen Mittellinie (5) der Trommelrippe (3) angeordnet, um in beiden Drehrichtungen die optimale Schöpfwirkung ausnutzen zu können.

In der Ausführung gemäß Fig. 2 sind die Wassereinlaßöffnungen (4) als aus dem Trommelmantel (2) herausgeformte Schaufelelemente (6) ausgebildet, deren Einlaßöffnungen wechselseitig im Bezug auf die Drehrichtung der Trommel ausgerichtet sind. Wie in der Fig. 1 näher gezeigt, nutzen die Wassereinlaßöffnungen (4′) den Schöpfeffekt in positiver Drehrichtung, während die Wassereinlaßöffnungen (4˝) in negativer Drehrichtung wirksam sind.

Bei der Ausführungsform gemäß Fig. 3 werden unterhalb der Trommelrippe (3) ausgeprägte Schöpftaschen (7) vorgesehen, die in einer Richtung schräg ansteigend ausgeführt sind, und wobei auf der Steigfläche Lochreihen (12) für den Wassereinlaß angeordnet sind. Auch bei dieser Variante können die Schöpftaschen (7) wechselseitig innerhalb einer Rippe oder von Rippe zu Rippe rechts- bzw. linkssteigend ausgebildet sein. Dadurch ergibt sich für die reversierende Trommel ein links- und rechtswirkender Schöpfeffekt.

Gemäß weiterer Ausführungsformen könnte es ausreichend sein, die Wassereinlaßöffnungen (4) für die Trommelrippe (3) durch einfache Lochungen oder durch Lochungen, deren Lochränder nach Art eines Reibeisens durchgezogen sind, auszubilden.

Da bei der vorbeschriebenen Ausführungsform die Wassereinlaßöffnungen (4) nach Art eines Lochsiebes ausgebildet sind, erhält man den Vorteil, daß keine Wäscheflusen aus der Flotte in die Rippe (3) gelangen können und die Wasserauslaßöffnungen (10) mit der Zeit zusetzen. Beim Schleudern werden die sich auf den Lochreihen (12) absetzenden Flusen wieder weggeschleudert, so daß sich eine Selbstreinigungswirkung der Lochreihen (12) ergibt.

Bei der vorbeschriebenen Lösung gemäß Fig. 1 und Fig. 2 kann man den gleichen Effekt durch Einsetzen von nicht näher dargestellten Siebelementen in die Wassereinlaßöffnungen (4) erzielen.

Eine weitere nicht näher dargestellte Möglichkeit zur Vermeidung von Flusenverstopfungen wäre ein von innen auf die Trommelrippe (3) aufsetzbares und abnehmbares Überzugsteil, welches der Rippenkontur angepaßt ist. Während hier das Überzugsteil die rundlochförmigen Wasserauslaßöffnungen (10) aufweisen müßte, könnten in der Rippe (3) durchgehende, längere und größere Schlitzöffnungen vorgesehen sein, in denen sich keine Flusen absetzen können. Zur Reinigung könnte dann das Überzugsteil herausgenommen werden.

Eine besonders vorteilhafte Ausbildung der Trommelrippe (3) ist aus Fig. 2 ersichtlich. Dabei besteht die Trommelrippe (3) aus einem kuppenförmigen Teil (8) in der Form eines U-Profils, woran sich dann v-förmig die Rippenstege (9) anschließen und bis in den Befestigungsbereich des Trommelmantels verlaufen. Die Wasserauslaßöffnungen (10) sind dabei z. T. im oberen Bereich der Rippenstege (9) und in der Stirnfläche (11) der Trommelrippe angeordnet.

In der Fig. 4 ist die Funktionsweise der schöpfenden Trommelrippe in unterschiedlichen Bewegungsabschnitten für die positive Drehrichtung des Waschganges dargestellt. Wenn die Trommel mit der Trommelrippe (3) gemäß der oberen Darstellung in ihrer Fußpunktlage durch die freie Flotte bewegt wird, füllt sie sich mit der Waschflüssigkeit. Diese gespeicherte Waschflüssigkeit wird gemäß der mittleren Darstellung angehoben und beginnt nun aus der Trommelrippe herauszufließen, wobei in der oberen Totpunktlage die gesamte Waschflüsssigkeit in der Art einer Brause auf die Wäsche fließt.

Als besonders vorteilhafte Verfahrensweise beim Betrieb einer Trommelwaschmaschine mit einer die Schöpfwirkung ausnutzenden Trommelrippe hat es sich erwiesen, in der anfänglichen Durchfeuchtungsphase die Trommel mit einer gegenüber der Waschgangsdrehzahl niedrigeren Beschleunigung anzutreiben. Optimale Verhältnisse werden bei einer Trommelbeschleunigung zwischen 0,2 und 0,5 g erzielt.

Weiterhin kann es für den Durchfeuchtungsprozeß nützlich sein, in der Anfangsphase des Waschgangs mehrmals von der Waschgangdrehzahl (50 - 55 U/min) auf die Durchfeuchtungsdrehzahl (35 - 40 U/min) umzuschalten.

## Patentansprüche

1. Trommelwaschmaschine mit einer in einem Laugenbehälter gelagerten Wäschetrommel (1), die um eine im wesentlichen horizontal angeordnete Drehachse drehbar ist, die in ihrem Inneren mindestens eine im wesentlichen **v**-förmige Trommelrippe (3) aufweist, wobei die Trommelrippe (3) an ihren dem Waschgut zugewandten Seiten mit Wasserauslaßöffnungen (10) versehen ist und der Trommelmantel (2) im Bereich der axialen Mittellinie (5) der Trommelrippen mit beidseitig im Bezug auf die Drehrichtung, eine Schöpfwirkung verursachenden Wassereinlaßöffnungen (4,4',4'') ausgebildet ist,
dadurch gekennzeichnet, daß
die Wassereinlaßöffnungen (4,4',4'') der Trommelrippe (3) als mindestens zwei wechselweise bezüglich der Drehrichtung der Trommel (1) ausgerichtete, aus der Trommelmantelfläche nach außen herausgeformte, die Trommelmantelfläche überragende Schaufelelemente (6) ausgebildet sind,
und daß die Wasserauslaßöffnungen (10) nur im oberen Bereich der Trommelrippe (3) beidseitig der Rippenstege (9) und/oder in der dem Trommelinneren zugewandten Stirnfläche (11) der Trommelrippe (3) angeordnet sind.

2. Trommelwaschmaschine nach Anspruch 1,
dadurch gekennzeichnet,
daß das im wesentlichen v-förmige Profil der Trommelrippe (3) auf seiner dem Trommelinneren zugewandten Spitze der V-Profile eine u-förmige Kuppe (8) trägt, wobei die Flanken des U-Profils übergeben, so daß das Profil aus einer u-förmigen Kuppe und daran v-förmig anschließenden Rippenstegen (9) geformt ist, wobei die Fußenden der Rippenstege mittels Falzverbindung am Trommelmantel (2) befestigt sind.

## Claims

1. Drum washing machine, having a drum (1), which is mounted in a washing liquor container and is rotatable about a substantially horizontal axis of rotation, such drum having in its interior at least one substantially V-shaped drum rib (3), the drum rib (3) being provided with water outlet apertures (10) on its sides facing the laundry, and the drum casing (2) being provided, in the region of the axial centre line (5) of the drum ribs, with water inlet apertures (4, 4', 4'') which cause a draining effect on both sides relative to the direction of rotation, characterised in that the water inlet apertures (4, 4', 4'') of the drum rib (3) are in the form of at least two bucket elements (6), which are alternately aligned relative to the direction of rotation of the drum (1) and are shaped so as to extend outwardly from the drum surface, said bucket elements protruding beyond the drum surface, and in that the water outlet apertures (10) are disposed only in the upper region of the drum rib (3) on both sides of the rib webs (9) and/or in the end face (11) of the drum rib (3) facing the drum interior.

2. Drum washing machine according to claim 1, characterised in that the substantially V-shaped profile of the drum rib (3) is provided with a U-shaped dome (8) on its tip facing the drum interior, the side walls of the U-shaped profile extending so that the profile is formed from a U-shaped dome and rib webs (9), which communicate therewith in a V-shaped manner, the bottom ends of the rib webs being mounted on the drum casing (2) by means of an interlocking connection.

## Revendications

1. Lave-linge à tambour comportant un tambour à linge (1) monté dans une cuve de lessive, qui peut tourner autour d'un axe de rotation essentiellement horizontal et qui présente à l'intérieur au moins une ailette de tambour (3) essentiellement en forme de V, sachant que l'ailette du tambour (3) est munie d'orifices pour l'écoulement de l'eau (10) sur ses côtés tournés vers le linge et que, dans la zone de la ligne médiane axiale (5) des ailettes du tambour, l'enveloppe du tambour (2) est réalisée avec des orifices pour l'admission de l'eau (4,4',4'') disposés de part et d'autre par rapport au sens de rotation et provoquant un effet d'épuisement, caractérisé en ce que les orifices pour l'admission de l'eau (4,4',4'') de l'ailette du tambour (3) sont réalisés en tant qu'au moins deux godets (6) orientés alternativement par rapport au sens de rotation du tambour (1), réalisés sur l'extérieur de la surface latérale du tambour et faisant saillie de la surface latérale du tambour, et en ce que les orifices pour l'écoulement de l'eau (10) ne sont disposés que dans la partie supérieure de l'ailette du tambour (3), de part et d'autre des âmes des ailettes (9) et/ou dans la surface frontale (11) de l'ailette du tambour (3) qui est tournée vers l'intérieur du tambour.

2. Lave-linge à tambour selon la revendication 1, caractérisé en ce que le profilé essentiellement en forme de V de l'ailette du tambour (3) porte sur son sommet qui est tourné vers l'intérieur du tambour une calotte en forme de U (8), sachant que les flancs du profilé en U se transforment de manière à ce que le profilé soit formé par une calotte en forme de U et par des âmes d'ailettes (9) se raccordant en forme de V à cette dernière, sachant que les extrémités inférieures des âmes des ailettes sont fixées à l'enveloppe du tambour (2) par agrafage.
